# FASCICULE DE BREVET EUROPEEN

(11) **EP 1 562 823 B1**
(45) Date de publication et mention de la délivrance du brevet: **22.03.2006**
(21) Numéro de dépôt: 03782526.2
(22) Date de dépôt: 06.11.2003
(51) Int. Cl.: B63B 27/24

(54) **INSTALLATION DE TRANSFERT DE GAZ LIQUEFIE ET SON UTILISATION**
VORRICHTUNG ZUR ÜBERTRAGUNG VON FLÜSSIGEM GAS UND IHRE ANWENDUNG
LIQUEFIED GAS TRANSFER INSTALLATION AND USE THEREOF

(30) Priorité: 19.11.2002 FR 0214471
(43) Date de publication de la demande: 17.08.2005
(73) Titulaire: Technip France, 92400 Courbevoie (FR)
(72) Inventeur: ESPINASSE, Philippe, F-76420 BIHOREL (FR)
(74) Mandataire: Domenego, Bertrand
(86) Numéro de dépôt international: PCT/FR2003/003324
(87) Numéro de publication internationale: WO 2004/048191

(56) Documents cités:
- WO-A-98/32651
- FR-A- 1 206 930
- FR-A- 1 318 891
- FR-A- 2 815 025
- US-A- 3 984 059

## Description

La présente invention concerne une installation de transfert en mer d'un gaz liquéfié, notamment du gaz naturel liquéfié, telle que décrite dans le préambule de la revendication 1. Une telle installation est décrite dans le document US 3 984 059.

Elle s'applique notamment aux procédés de remplissage de bateaux de transport par du gaz liquéfié ou du gaz naturel liquéfié (méthanier).

On connaît des procédés de remplissage de bateaux de transport avec du gaz naturel et du gaz naturel liquéfié.

Les bateaux de transport de gaz connus comportent des réservoirs de transport de gaz à l'état liquide et, dans certains cas (gaz de pétrole liquéfié), une installation de liquéfaction de gaz.

Afin de remplir ces bateaux de gaz liquéfié, l'installation de liquéfaction est reliée à une ligne de transfert qui est connectée à une source de gaz liquéfié, par exemple un réservoir de stockage sur terre ou en mer.

On connaît en outre des procédés de chargement d'un bateau avec du gaz liquéfié, dans lesquels le gaz est liquéfié et stocké dans un réservoir de stockage temporaire situé par exemple sur une plate-forme de production. Ensuite, le gaz liquéfié est transféré sur le bateau par l'intermédiaire d'une installation de transfert.

Une telle installation de transfert est décrite dans le document FR-A-2 793 235. Cette installation de transfert est composée d'une pluralité de segments de conduites articulés sous la forme de losanges déformables, dont les extrémités viennent se raccorder d'une part à un système de connexion du navire, et d'autre part à une conduite disposée le long d'une grue.

Cette installation doit répondre à des contraintes mécaniques importantes. Elle est placée à proximité de la plate-forme de production et doit pouvoir s'adapter aux mouvements de la plate-forme de production (six degrés de liberté dont roulis, tangage, pilonnement, cavalement). De plus, l'installation comporte de nombreux joints tournants qui sont constamment en mouvement. Sa maintenance est donc relativement coûteuse. Ce type d'installation est utilisé pour le chargement et le déchargement des méthaniers dans les ports des terminaux de production ou de réception de gaz naturel liquéfié, le long de jetées abritées.

D'autres installations de transfert de gaz liquéfié sont connues. Ces installations servent à transférer du gaz liquéfié ou du gaz naturel liquéfié (GNL) entre deux bateaux. Elles impliquent que les deux bateaux soient positionnés l'un derrière l'autre ou bien côte-à-côte.

Dans ces deux configurations, la distance séparant les bateaux est relativement faible. Les deux bateaux ont des dimensions importantes et comparables et sont soumis à la houle et aux courants. Ainsi, chacun d'entre eux se déplace avec six degrés de liberté et de façon relativement indépendante de l'autre. L'installation de transfert est conçue pour prendre en compte ces mouvements relatifs des deux bateaux qui sont par ailleurs dépendants des conditions météorologiques

Une autre installation de transfert, connue par exemple de la demande de brevet FR-A-2 815 025, comprend une conduite de transfert flexible en caténaire reliant l'installation de stockage au navire de transport. Au repos, la conduite flexible est stockée sur un portique lié à une installation de production et de stockage. La connexion de la conduite flexible sur le navire s'effectue par l'intermédiaire d'un module de connexion solidaire ou indépendant de cette conduite flexible.

Dans la demande de brevet WO 01/87 703 est proposé une installation de transfert d'un site de production à un méthanier. Cette installation se compose d'un bras placé sur le site de production et s'étendant sur une longueur de 30 à 60% de la distance de sécurité entre les deux navires. Une conduite flexible est enroulée sur une roue à l'extrémité du bras. Cette conduite est connectée au méthanier lors du transfert.

Dans le document WO 01/34 460 est proposée une installation aérienne de transfert de gaz naturel liquéfié entre deux navires avec un système de connexion monté à l'extrémité d'une conduite flexible qui vient se connecter à l'installation du second navire.

Dans la plupart de ces dispositifs connus, les conduites utilisées pour le transfert du gaz n'ont qu'une longueur relativement courte (inférieure à 100 mètres) et s'étendent au-dessus de la surface de la mer. En conséquence, le chargement du bateau ne peut être effectué que lorsque celui-ci est près de la plate-forme ou du navire distributeur, ce qui crée des risques de collision et rend le dispositif de transfert très dépendant des conditions météorologiques.

La présente invention a pour but de pallier les inconvénients cités, et de proposer une installation de transfert d'un gaz liquéfié qui soit économique et qui soit sûre.

A cet effet l'invention a pour objet une installation du type précité, caractérisée par les caractéristiques de la revendication 1.

Selon d'autres modes de réalisation, l'installation comporte l'une ou plusieurs des caractéristiques des revendications dépendantes 2 à 13.

L'invention a en outre pour objet l'utilisation d'une installation telle que définie ci-dessus pour transférer un gaz liquéfié d'un premier réservoir à un second réservoir.

L'invention sera mieux comprise à la lecture de la description qui va suivre, donnée uniquement à titre d'exemple et faite en se référant au dessin annexé, sur lequel la Figure 1 est une vue schématique d'un mode de réalisation d'une installation de transfert selon l'invention, en coupe partielle.

Sur la Figure 1 est représentée une installation de remplissage d'un bateau 2 de gaz liquéfié ou de gaz naturel liquéfié, désignée par la référence générale 4.

Dans ce qui suit l'expression « gaz » sera utilisé pour tout produit ou composé qui, dans les conditions ambiantes (1013 hPa, 20°C) est à l'état gazeux. L'expression « gaz liquide » sera utilisée pour un tel produit qui est au moins partiellement à l'état liquide, et l'expression « gaz à l'état gazeux » sera utilisée pour tout produit à l'état gazeux.

Le bateau 2 est un tanker, connu en soi, sur lequel est installé un réservoir de transport 6 de gaz liquide.

De façon générale, le bateau 2 est un navire adapté pour transporter du gaz liquéfié, et en particulier un méthanier.

L'installation 4 comprend une installation de production (liée à ou incluant une installation de forage comportant les puits producteurs de gaz) constituée par exemple d'une barge 9 de production ou d'une plate-forme ancrée ou fixée sur le fond marin 10 par des câbles 12. L'installation, de production est raccordée à une poche de gaz naturel à l'état gazeux 14 par une colonne montante 15. Celle-ci alimente un dispositif de liquéfaction 16 du gaz à l'état gazeux supporté par la barge 9. Une sortie du dispositif de liquéfaction 16 débouche dans un réservoir 18 de stockage temporaire de gaz liquéfié.

L'installation 4 comprend en outre des moyens 20 de transfert de gaz liquide du réservoir de stockage 18 dans le réservoir de transport 6.

Les moyens de transfert 20 de gaz dans le réservoir de transport 6 comprennent une bouée de chargement 22 sur laquelle le tanker vient se connecter pour le chargement. Conformément à l'invention, cette bouée de chargement 22 est espacée de manière distale de la barge 9 de production. Cette configuration permet au tanker ou méthanier de se déplacer et de s'amarrer indépendamment de la barge 9 sans risque de collision.

D'autre part, la connexion entre la bouée de chargement 22 et le réservoir de transport 6 du bateau 2 s'effectue par une conduite de chargement 24.

La conduite de chargement 24 s'étend entièrement au-dessus de la surface M de la mer. Elle présente des moyens de connexion temporaire 25 au réservoir 6.

Le réservoir 6 est rempli par du gaz liquéfié ou du gaz naturel liquéfié (GNL) à partir de la bouée de chargement 22 pour transporter ce gaz à terre.

La conduite de chargement 24 est connue en soi. Elle peut être soit constituée par des tronçons de conduite rigide, liés entre eux par des joints tournants, soit par une conduite souple. La conduite de chargement 24 est supportée par une structure de support appropriée, telle qu'une grue (non représentée) ou flottante et conçue en conséquence.

La bouée de chargement 22 est ancrée au fond marin 10 par des câbles et/ou chaînes 26 et est espacée de manière distale de la barge 9 de production. La distance A entre la bouée de chargement 22 et la barge de production est supérieure à 300 m, et sera de préférence de l'ordre d'un mille marin (1,852km).

La bouée de chargement 22 est de faible dimension par rapport au bateau 2. Le bateau 2 est soumis à la houle, aux courants et aux conditions météorologiques. Il peut tourner librement autour de la bouée de chargement 22 lors du chargement du gaz liquéfié ou du gaz naturel liquéfié.

Les moyens de transfert 20 comprennent par ailleurs une ligne de transfert 28 immergée dans l'eau, qui relie le réservoir de stockage 18 à la bouée de chargement 22.

La ligne de transfert 28 est adaptée pour transférer du gaz liquide de la barge 9 de production à la bouée de chargement 22, tout en étant immergée dans l'eau lors du transfert du gaz liquéfié. La barge 9 forme un premier terminal de la ligne de transfert 28 et la bouée de chargement 22 forme un second terminal de la ligne de transfert 28.

Les terminaux, en l'occurrence la bouée de chargement 22 et la barge 9 de production, peuvent se déplacer indépendamment l'un de l'autre selon toutes les directions sur une distance pouvant aller jusqu'à 10% de la profondeur d'eau par grande profondeur et plus pour des profondeurs inférieures à 150m. L'amplitude du mouvement relatif entre les deux terminaux peut donc atteindre plus de 20% de la profondeur d'eau.

La ligne de transfert immergée 28 devra donc être capable d'absorber ces variations de distance entre les deux terminaux flottants 9 et 22.

Des efforts dynamiques de flexion et des vibrations sont engendrés sur la partie immergée de la ligne de transfert 28 par les mouvements de houle, les courants marins et les déplacements relatifs des terminaux 9, 22 .

La combinaison de ces efforts dynamiques et des vibrations entraîne une fatigue importante de la partie immergée de la ligne de transfert 28 , ce qui réduit de manière significative sa durée de vie.

Les conduites rigides sont très sensibles à ces efforts dynamiques et aux vibrations. C'est pourquoi il est habituellement nécessaire de relier la conduite rigide aux terminaux par des sortes de rotules/joints tournants (flexjoint en anglais) de manière à suivre les mouvements des terminaux et à absorber plus ou moins les sollicitations dynamiques. De plus, les zones soumises aux vibrations importantes doivent généralement être équipées de moyens spécifiques supplémentaires, comme des ailettes hélicoïdales anti-vibrations.

Les conduites flexibles sont connues pour leur grande résistance et leur capacité d'absorption de ces sollicitations dynamiques, mais leur coût est élevé.

Ces sollicitations dynamiques sont surtout présentes dans la zone dite de turbulence. La zone de turbulence est une couche d'eau dans laquelle les effets de la houle et des courants sont importants. On définit cette zone comme étant la zone dans laquelle la vitesse maximale du courant de l'eau est située au-dessus d'un seuil déterminé. Généralement, ce seuil est de 1 m/s voire de 0,5 m/s.

A titre d'exemple, dans le cas du Brésil (zone où la vitesse des courants est importante), la zone turbulente peut descendre jusqu'à une profondeur de 300 m, voire 500 m (15% à 25% de la profondeur d'eau) dans certains champs. Au contraire, en Afrique de l'Ouest (zone où les turbulences sont plutôt faibles), cette zone de turbulence pourra avoir une profondeur maximale de l'ordre de 50 m (5% de la profondeur d' eau).

La ligne de transfert 28 selon l'invention est une ligne hybride flexible et rigide combinant les avantages des conduites flexibles dans la zone soumise à d'importantes sollicitations dynamiques et le faible coût des conduites rigides dans les zones où ces sollicitations dynamiques sont limitées.

La ligne de transfert 28 comprend donc un tronçon principal rigide 32 sensiblement horizontal s'étendant sur une distance proche de la distance A et situé dans une zone de la couche d'eau où les sollicitations dynamiques sont réduites, et des tronçons flexibles 30 et 34 sensiblement verticaux qui relient les extrémités du tronçon principal 32 aux terminaux 8, 22 et assurent la continuité du transport de gaz liquide et la reprise des sollicitations dynamiques.

Le tronçon principal rigide 32 s'étend à une profondeur P par rapport à la surface de la mer. Cette profondeur P est supérieure à la profondeur de la zone de turbulence définie précédemment, de préférence supérieure à 50 m.

Les tronçons 30 et 34 sont sensiblement identiques et sont constitués d'une enveloppe externe flexible 36, 38 à section transversale circulaire de diamètre D et d'une conduite interne flexible 40, 42 à section transversale circulaire de diamètre d. Les enveloppes 36, 38 et les conduites 40, 42 sont relativement souples à la flexion. Chacune des conduites 40, 42 est disposée coaxialement dans l'enveloppe 36, 38 correspondante, en formant, un espace annulaire 44, 46 de largeur radiale lr. Les conduites flexibles cryogéniques 40, 42 sont connues en soi et comprennent radialement de l'intérieur vers l'extérieur un onduleux, des armures de renfort en fibre de verre spiralées, par exemple à 55°, ainsi qu'une ou plusieurs couches d'isolation thermique séparées par des couchés étanches.

L'enveloppe externe flexible pourra être constituée d'une conduite flexible classique connue en soi ou d'un onduleux.

La configuration en double enveloppe permet de protéger la conduite interne et de confiner le gaz liquéfié ou gaz naturel liquéfié en cas de fuite.

Chacun des tronçons 30 et 34 se termine à son extrémité inférieure par une double-bride de raccord 52, 54, au tronçon central 32.

Le tronçon latéral 30 est fixé à son extrémité supérieure à la barge 9 de production, tandis que le tronçon 34 est fixé à son extrémité supérieure à la bouée de chargement 22. Les tronçons latéraux 30, 34 sont isolés thermiquement.

L'extrémité supérieure de la conduite 40 est raccordée au réservoir de stockage 18, par un système de conduite 58 connu en soi.

La conduite 42 du tronçon 34 est raccordée à la conduite de chargement 24 par des moyens de liaison 59 connus. Ces moyens de liaison 59 sont adaptés pour permettre un déplacement du bateau 2° autour de la bouée de chargement 22.

Le tronçon central horizontal 32 est constitué d'une enveloppe externe 66 rigide cylindrique de diamètre D à axe horizontal, dans laquelle est disposée une conduite interne rigide 68 de diamètre d en laissant subsister un espace annulaire 69.

En d'autres termes, ce tronçon 32 forme une conduite à double enveloppe.

La densité du gaz naturel liquéfié étant de 0.45, la ligne de transfert 28 d'export pourra donc avoir, en fonction de son diamètre, une flottabilité positive ou négative.

Le tronçon principal 32 pourra alors être associé à un corps d'équilibrage 94, afin de maintenir ce tronçon 32 à la profondeur d'eau requise et de s'assurer qu'il s'étendra sensiblement horizontalement.

Si la flottabilité du tronçon principal 32 est positive, le corps d'équilibrage 94 peut être un corps de lest. Si celle-ci est négative, le corps d'équilibrage 94 peut procurer au tronçon principal 32 de-là flottabilité.

Le tronçon principal 32 a une longueur L qui est d'au moins 50% de la distance A entre les deux terminaux 8, 22, et qui est de préférence d'au moins 90% de cette distance.

Le tronçon 32 se termine à ses deux extrémités par deux double-brides 70, 72 complémentaires à celles des deux double-brides 52, 54.

Il est à noter que toutes les double-brides 52, 54, 70, 72, sont adaptées pour relier les conduites 40, 42, 38 et les enveloppes 36, 38, 66, de manière étanche au liquide et au gaz.

Par ailleurs, chacune des doubles-brides 52, 54, 70, 72 comprend des ouvertures traversantes qui relient les espaces annulaires 44, 46, 69, afin d'assurer une continuité de l'isolation thermique dans l'espace annulaire, tout au long de la ligne de transfert 28.

La conduite 68 comprend une partie centrale 74 rigide de forme cylindrique ayant un diamètre d, qui est solidaire des deux côtés d'un soufflet 76, 78 axialement déformable. Chaque soufflet 76, 78 est solidaire de l'une des double-brides 70, 72.

Les soufflets 76, 78 ont chacun une longueur l qui est suffisante pour compenser la contraction thermique suivant le sens axial de la partie centrale 74 de la conduite 68, dans une plage de température située entre la température de l'eau et la température du gaz liquide devant être transféré. La température de l'eau est généralement comprise entre 4°C et 20°C. Dans le cas d'un chargement du réservoir de transport 6 de gaz naturel liquéfié, la température du gaz liquide est située entre -150°C et -180°C. Les soufflets 76, 78 présentent alors une longueur suffisante pour compenser une dilatation de la partie centrale 74 sur une plage de température de l'ordre de 200°C..

La conduite centrale 68 est fabriquée en un métal ayant un faible coefficient de dilatation thermique. Le coefficient de dilatation α est inférieur à 16x10⁻⁶ m/m°C, et de préférence inférieur à 2x10⁻⁶ m/m°C. La conduite centrale 68 est par exemple en un matériau commercialisé sous le nom de commerce INVAR (R) par les sociétés IMPHY et CREUSOT-LOIRE. Ce matériau a un coefficient de dilatation α de 1,6x10⁻⁶ m/m°C' à des températures inférieures à -150°C.

Pour une distance A de 1 mille marin entre la barge 9 de production et la bouée de chargement 22 la longueur l de contraction est environ 2,5 m, et de préférence comprise entre 2 et 3 m.

L'enveloppe 66 est en acier standard, par exemple en acier au carbone pour application sous-marine.

Par ailleurs, la partie centrale 74 est centrée radialement par rapport à l'enveloppe centrale 66 par des disques de centrage 84 ou espaceurs disposés dans l'espace annulaire 69. Ces disques 84 sont en une matière de faible conductivité thermique, par exemple en polyuréthane, en polypropylène ou en polyamide.

Le tronçon 32 devra être isolé thermiquement. Pour ce faire, l'espace annulaire 69 présent entre l' enveloppe 66 et la conduite 68 comprendra une isolation thermique ayant une conductivité thermique inférieure à la conductivité thermique de l'air sous pression atmosphérique.

Les espaces annulaires 44, 46, 69 peuvent être remplis de matière d'isolation thermique, telles que :
- des mousses de matière plastique (résine polystyrénique, polyvinylique, palyuréthane) ;
- de la mousse de verre ;
- des poudres (perlite, alumine) ;
- de superisolants qui présentent le meilleur compromis pour réduire les principaux flux de chaleur. Ils sont composés d'une succession d'écrans réflecteurs (en aluminium) entre lesquels sont interposés des feuilles intercalaires peu conductrices thermiques (films en matière plastique, fibres de verre) ; ou
- d'autres matériaux microporeux.

Par ailleurs, pour améliorer encore l'isolation thermique, la matière d'isolation thermique peut être mise partiellement sous vide.

En variante, l'espace 69 est mis sous une pression inférieure à la pression atmosphérique, pouvant représenter un vide de l'ordre de 30 mbars abs. A cet effet l'installation 4 comporte une pompe à vide 86 située sur la bouée de chargement 22 ou sur la barge de production 9 et reliée avec son côté aspiration à l'espace annulaire 46 du tronçon 34 ou à l'espace annulaire 44 du tronçon 30.

L'un des intérêts de la ligne de transfert 28 selon l'invention est qu'elle présente un espace annulaire continu sur l'ensemble de sa longueur. Cet espace annulaire permet de confiner les éventuelles fuites à l'intérieur de l'enveloppe externe et augmente la sécurité de la ligne de transfert.

De plus, cet espace annulaire continu permet de s'assurer de la continuité de l'isolation thermique, par exemple en maintenant sous pression réduite ou sous vide cet espace annulaire. Enfin, il permet de pouvoir contrôler l'intégrité de la ligne d'export (défaut d'étanchéité, etc.). Pour ce faire, l'installation 4 peut donc comprendre des moyens de détection 88 d'une fuite de gaz des conduites 40, 42, 68 ou un défaut d'étanchéité de l'une des enveloppes 36, 38, 66.

Ces moyens de détection 88 sont constitués par un capteur 90 de pression et/ou de variation de pression et/ou de gaz naturel, notamment de CH₄, disposé dans l'espace 46 ou 44 et relié à un dispositif d'affichage 92.

Lorsque la pression ou la variation de là pression dépassent des valeurs prédéterminées, le capteur 90 délivre un signal d'alerte au dispositif d'affichage 92.

Ainsi, un changement de pression dans l'espace 46 permettra de détecter un défaut d'étanchéité des conduites 40, 42, 68 ou des enveloppes 36, 38, 66.

En alternative, les espaces annulaires 44, 46, 69 peuvent être remplis d'un gaz inerte, par exemple d'azote, en tant qu'isolant thermique (de préférence à une pression inférieure à la pression atmosphérique). Ce gaz permet de contrôler l'atmosphère de l'espace annulaire et de s'assurer qu'il n'y aura pas d'oxygène, ce qui limitera les risques de corrosion. De plus, une fuite de gaz ou un défaut d'étanchéité peuvent alors être détectés par la mesure de la pression dans l'interstice 46 ou par la mesure du taux du gaz inerte.

L'installation selon l'invention fonctionne de la façon suivante.

L'installation de production 8 produit du gaz à l'état «gazeux» qui est liquéfié par le dispositif de liquéfaction 16 et qui est stocké dans le réservoir de stockage 18.

Le bateau 2 avec le réservoir de transport 6 vide approche de la bouée dé chargement 22, et le réservoir de transport 6 est relié à la conduite 42 du tronçon 34 par la conduite de chargement 24.

Le gaz liquéfié est acheminé à partir du réservoir de stockage 18 par les conduites 24, 40, 42, 68 vers le réservoir de transport 6.

Etant donné que le gaz circule à travers les conduites à l'état liquide, un important débit massique de gaz à l'état liquide est obtenu, pour une pression et une section transversale de la conduite données. Le remplissage du réservoir de transport 6 s'effectue alors rapidement. L'ordre de grandeur du temps de remplissage selon ce procédé est d'environ 12 heures.

Le fait que la ligne de transfert 28 soit immergée dans l'eau permet de relier la bouée de chargement 22 à la barge 9 de production sur des grandes distances. Le chargement du tanker 2 est donc effectué à une grande distance A sans risque de collision du tanker ou du méthanier et de la barge 9 de production.

La ligne de transfert 28 selon l'invention permet également de décharger rapidement le gaz liquide du réservoir de transport 6 vers un réservoir de stockage (non représenté).

En variante, la ligne de transfert 28 peut comprendre un faisceau de conduites disposées parallèlement les unes aux autres (bundle). En particulier, ce faisceau de conduites pourra comprendre une ou plusieurs conduites pour le retour du gaz à l'état gazeux, qui transitera du réservoir de transport 6 vers le réservoir de stockage 18 et une ou plusieurs conduites pour le transport de gaz liquide, et un corps d'équilibrage pour le tronçon principal 32.

En variante encore, chacune des extrémités du tronçon principal 32 peut être reliée au terminal 8, 22 correspondant au moyen d'une ligne d'amarrage (non représentée) montée en parallèle avec les tronçons latéraux 30,34.

Chaque ligne d'amarrage a une longueur inférieure à la longueur des tronçons latéraux 30, 34, de sorte que les tronçons latéraux 30, 34 ne sont pas soumis à la force de traction engendrée par le tronçon principal 32. La ligne d'amarrage est constituée d'une chaîne, un câble en fibre de carbone, un câble en acier ou une corde en polypropylène. Dans ce cas, le tronçon 32 sera légèrement pesant ou les lignes d'amarrage seront mises en tension par des contrepoids disposés aux extrémités du tronçon principal 32.

Dans une autre alternative, le tronçon principal 32 peut être ancré directement sur le fond marin par des lignes d'amarrage. Dans ce cas, le tronçon principal 32 sera légèrement flottant ou les lignes d'amarrage seront mises sous tension par des bouées situées aux extrémités du tronçon principal 32.

Selon une autre variante les tronçons 30, 34 comprennent chacun une conduite interne du type onduleux et une enveloppe externe du type onduleux. La conduite et l'enveloppe sont fabriqués en acier inoxydable ou en INVAR (R). De plus, des armures de renfort sont enroulées autour de la conduite interne, de préférence sur toute sa longueur.

La couche d'isolation thermique de ces tronçons est composée, suivant la longueur des tronçons, d'une succession de disques de centrage rigides, constitués de deux demi-coques assemblées, et d'anneaux flexibles.

Les disques de centrage sont fixés sur la conduite interne et sont fabriqués en matériau aérogel microporeux rigide. Les anneaux flexibles sont constitués de plusieurs couches de matériau aérogel microporeux flexible.

## Revendications

1. Installation de transfert en mer d'un gaz liquéfié, notamment du gaz naturel liquéfié, du type comprenant un premier réservoir (18) et adaptée pour transférer du gaz liquéfié du premier réservoir (18) à un second réservoir, qui est un réservoir de surface (6), comprenant en outre une ligne de transfert (28) adaptée pour être raccordée auxdits réservoirs (6, 18), les deux réservoirs étant espacés de manière distale lors du transfert du gaz liquéfié, la ligne de transfert (28) étant immergée dans de l'eau, l'installation comprend un premier terminal (8) portant le premier réservoir (18) et un second terminal (22), notamment une bouée de chargement, qui est espacé de manière distale dudit premier terminal (8), la ligne de transfert (28) s'étend entre les deux terminaux (8, 22), **caractérisée en ce que** le premier réservoir est un réservoir de surface (18), **en ce que** la ligne de transfert (28) comprend un tronçon principal rigide (32) sensiblement horizontal situé dans une zone de la couche d'eau où les sollicitations dynamiques sont réduites et des tronçons flexibles (30, 34), et sensiblement verticaux qui relient les extrémités du tronçon principal (32) aux terminaux (18, 22) et assurent la continuité du transport de gaz liquide et la reprise des sollicitations dynamiques, **en ce que** le tronçon principal (32) et les tronçons flexibles (30, 34) comprennent une conduite interne de transport (40, 42, 68) et une enveloppe externe (36, 38, 66) définissant un espace annulaire (44, 46, 49), **en ce que** l'espace annulaire (44, 46, 69) s'étend sur toute la longueur de là ligne de transfert (28), **en ce que** l'espace annulaire (44, 46, 69) est thermiquement isolé par des moyens d'isolation thermique, et **en ce qu'**elle comprend en outre des moyens de mise sous gaz inerte, notamment sous azote, de l'espace annulaire (44, 46, 69).

2. Installation selon la revendication 1, **caractérisée en ce que** le tronçon principal rigide (32) comprend un faisceau de conduites disposées parallèlement les unes aux autres.

3. Installation selon la revendication 2, **caractérisée en ce que** le faisceau de conduites comprend une conduite pour le retour du gaz à l'état gazeux, qui transitera dudit second réservoir (6) vers ledit premier réservoir (18).

4. Installation selon l'une des revendications 1 à 3, **caractérisée en** de qu'elle comprend des moyens de vérification (90, 92) adaptés pour vérifier l'étanchéité de l'enveloppe (36, 38, 66) et/ou de la conduite (40, 42, 68).

5. Installation selon la revendication 4, **caractérisée en ce que** les moyens de vérification comprennent un capteur (90) adapté pour détecter la variation de pression établie dans l'espace annulaire (44, 46, 69), et propre à délivrer un signal d'alerte lorsque la variation de pression est située au-dessus d'une valeur prédéterminée.

6. Installation selon la revendication 4 ou 5, **caractérisée en ce que** les moyens de vérification comprennent un capteur adapté pour détecter la présence dans l'espace annulaire (44, 46, 69) d'au moins l'un des composants du gaz liquéfié devant être acheminé par la conduite (40, 42, 68), notamment de CH₄, ou adapté pour détecter le taux du gaz inerte dans l'espace annulaire (44, 46, 69) .

7. Installation selon l'une quelconque des revendications 1 à 6, **caractérisée en ce que** le tronçon principal rigide (32) est situé dans une zone de la couche d'eau dans laquelle la vitesse maximale du courant de l'eau est située au-dessous de 1 m/s, de préférence au-dessous de 0,5 m/s.

8. Installation selon l'une des revendications 1 à 7, **caractérisée en ce que** ledit premier et ledit second réservoirs (6, 18) sont espacés d'une distance supérieure à 300 mètres, et de préférence de l'ordre de 1 mille marin lors du transfert du gaz liquéfié.

9. Installation selon l'une des revendications précédentes, **caractérisée en que** ledit second terminal (22) est adapté pour relier la ligne de transfert (28) à une conduite de chargement (24) équipée de moyens de connexion (25) au second réservoir (6) porté par un navire.

10. Installation selon l'une quelconque des revendications précédentes, **caractérisée en ce que** l'espace annulaire (44, 46, 69) est relié à des moyens d'évacuation (86) adaptés pour maintenir cet espace (44, 46, 69) à une pression inférieure à la pression atmosphérique, notamment à une pression inférieure à 100 mbars, et en particulier à une pression de sensiblement 30 mbars.

11. Installation selon l'une des revendications précédentes, **caractérisée en ce que** la conduite interne (68) du tronçon principal (32) comprend une partie rigide en métal (74), comprenant à au moins l'une de ses extrémités un soufflet de compensation (76, 78), et **en ce que** la variation de longueur permise par le soufflet (76, 78) est au moins la variation de longueur de la partie rigide (74) sous une variation de température entre 1a température de l'eau et la température du gaz liquéfié.

12. Installation selon l'une quelconque des revendications précédentes, **caractérisée en ce que** le tronçon principal rigide (32) est suspendu à un corps d'équilibrage (94) qui est adapté pour lui procurer de la flottabilité ou du lest.

13. Installation selon l'une quelconque des revendications précédentes, **caractérisée en ce que** le tronçon principal rigide (32) est suspendu aux deux terminaux (8, 22) ou ancré au fond marin par une ligne d'amarrage.

14. Utilisation d'une installation selon l'une quelconque des revendications précédentes pour transférer du gaz liquéfié d'un premier réservoir (18) à un second réservoir (6).

## Patentansprüche

1. Anlage zur Übertragung eines flüssigen Gases auf See, insbesondere eines verflüssigten Erdgases, in der Ausführung mit einem ersten Behälter (18) und angepasst zur Übertragung des flüssigen Gases aus dem ersten Behälter (18) in einen zweiten Behälter, welcher als Ober,flächenbehälter (6) ausgebildet ist, die außerdem eine Übertragungsleitung (28) aufweist, die zum Anschluss an die Behälter (6, 18) angepasst ist, wobei die beiden Behälter bei der Übertragung des flüssigen Gases entfernt voneinander angeordnet sind, wobei die Übertragungsleitung (28) im Wasser untergetaucht ist, wobei die Anlage ein erstes Terminal (8), welches den ersten Behälter (18) trägt, und ein zweites Terminal (22), insbesondere eine Ladungsboje, die von dem ersten Terminal (8) entfernt angeordnet ist, aufweist, wobei sich die Übertragungsleitung (28) zwischen den beiden Terminals (8, 22) erstreckt, **dadurch gekennzeichnet, dass** der erste Behälter als Oberflächenbehälter (18) ausgebildet ist, dass die Übertragungsleitung (28) einen starren Hauptabschnitt (32), der im Wesentlichen horizontal in einem Wasserschichtbereich angeordnet ist, in welchem die dynamischen Beanspruchungen reduziert sind, und flexible und im Wesentlichen vertikale Abschnitte (30, 34) aufweist, welche die Enden des Hauptabschnitts (32) mit den Terminals (18,22) verbinden und welche die stete Beförderung des flüssigen Gases und die Reduktion der dynamischen Beanspruchungen sicherstellen, dass der Hauptabschnitt (32) und die flexiblen Abschnitte (30, 34) eine innere Förderleitung (40, 42, 68) und einen äußeren Mantel (36, 38, 66) aufweisen, welcher einen ringförmigen Raum (44, 46, 69) bildet, dass sich der ringförmige Raum (44, 46, 69) über die gesamte Länge der Übertragungsleitung (28) erstreckt, dass der ringförmige Raum (44, 46, 69) durch Wärmeisolationseinrichtungen thermisch isoliert ist und dass sie außerdem Mittel zur Beaufschlagung des ringförmigen Raums (44, 46, 69) mit Inertgas, insbesondere mit Stickstoff, aufweist.

2. Anlage nach Anspruch 1, **dadurch gekennzeichnet, dass** der starre Hauptabschnitt (32) ein Bündel von Leitungen aufweist, die zueinander parallel angeordnet sind.

3. Anlage nach Anspruch 2, **dadurch gekennzeichnet, dass** das Bündel der Leitungen eine Leitung zur Rückführung des Gases im gasförmigen Zustand aufweist, welche von dem zweiten Behälter (6) zu dem ersten Behälter (18) durchläuft.

4. Anlage nach einem der Ansprüche 1 bis 3, **dadurch gekennzeichnet, dass** sie Prüfmittel (90, 92) aufweist, welche zur Prüfung der Dichtigkeit des Mantels (36, 38, 66) und/oder der Leitung (40, 42, 68) ausgebildet sind.

5. Anlage nach Anspruch 4, **dadurch gekennzeichnet, dass** die Prüfmittel einen Sensor (90) aufweisen, welcher zur Erfassung der in dem ringförmigen Raum (44, 46, 69) gebildeten Druckänderung ausgebildet ist und zur Abgabe eines Alarmsignals geeignet ist, wenn die Druckänderung über einem vorbestimmten Wert liegt.

6. Anlage nach Anspruch 4 oder 5, **dadurch gekennzeichnet, dass** die Prüfmittel einen Sensor aufweisen, welcher zur Erfassung des Vorhandenseins von zumindest einer Komponente des flüssigen Gases in dem ringförmigen Raum (44, 46, 69) vor einer Weiterleitung durch die Leitung (40,42, 68), insbesondere von CH₄, angepasst ist, oder zur Erfassung des Betrags des Inertgases in dem ringförmigen Raum (44, 46, 69) angepasst ist.

7. Anlage nach einem der Ansprüche 1 bis 6, **dadurch gekennzeichnet, dass** der starre Hauptabschnitt (32) in einem Wasserschichtbereich angeordnet ist, in welchem die maximale Strömungsgeschwindigkeit des Wassers unterhalb von 1 m/s liegt, vorzugsweise unterhalb von 0,5 m/s.

8. Anlage nach einem der Ansprüche 1 bis 7, **dadurch gekennzeichnet, dass** der erste und der zweite Behälter (6, 18) mit einer Entfernung beabstandet sind, die größer als 300 Meter ist, und vorzugsweise in der Größenordnung von einer nautischen Meile während der Übertragung von flüssigem Gas liegt.

9. Anlage nach einem der vorhergehenden Ansprüche, **dadurch gekennzeichnet, dass** das zweite Terminal (22) zur Verbindung der Übertragungsleitung (28) mit einer Ladeleitung (24) angepasst ist, welche mit Verbindungsmitteln (25) zu dem zweiten Behälter (6) ausgerüstet ist, der von einem Schiff getragen ist.

10. Anlage nach einem der vorhergehenden Ansprüche, **dadurch gekennzeichnet, dass** der ringförmige Raum (44, 46, 69) mit Evakuierungseinrichtungen (86) ausgerüstet ist, welche zur Beaufschlagung dieses Raums (44, 46, 69) mit einem Druck ausgebildet sind, der niedriger als der atmosphärische Druck ist, insbesondere mit einem Druck niedriger als 100 mBar, und im besonderen mit einem Druck von im Wesentlichen 30 mBar.

11. Anlage nach einem der vorhergehenden Ansprüche, **dadurch gekennzeichnet, dass** die interne Leitung (68) des Hauptabschnitts (32) einen starren Abschnitt (74) aus Metall aufweist, welcher an zumindest einem seiner Enden einen Kompensationsbalg (76, 78) aufweist, und dass die durch den Balg (76, 78) ermöglichte Längenänderung zumindest der Längenänderung des starren Abschnitts (74) bei einer Veränderung der Temperatur zwischen der Temperatur des Wassers und der Temperatur des flüssigen Gases entspricht.

12. Anlage nach einem der vorhergehenden Ansprüche, **dadurch gekennzeichnet, dass** der starre Hauptabschnitt (32) an einem Gleichgewichtskörper (94) aufgehängt ist, welcher ihm einen Auftrieb oder einen Ballast verleiht.

13. Anlage nach einem der vorhergehenden Ansprüche, **dadurch gekennzeichnet, dass** der starre Hauptabschnitt (32) an den beiden Terminals (8, 22) aufgehängt oder am Meeresboden mit einer Befestigungsleitung verankert ist.

14. Verwendung einer Anlage nach einem der vorhergehenden Ansprüche zur Übertragung von flüssigem Gas aus einem ersten Behälter (18) in einen zweiten Behälter (6).

## Claims

1. An installation for transferring a liquefied gas at sea, notably liquefied natural gas, of the type including a first tank (18) and being adapted to transfer liquefied gas from the first tank (18) to a second tank, which is a surface tank (6), further including a transfer line (28) adapted to be coupled to said tanks (6, 18), the two tanks being spaced apart in a distal manner during the transfer of the liquefied gas, the transfer line (28) being immersed in the water, the installation including a first terminal (8) bearing the first tank (18) and a second terminal (22), notably a loading buoy, which is spaced apart from said first terminal (8) in a distal manner, the transfer line (28) extending between the two terminals (8, 22), **characterised in that** the first tank is a surface tank (18), **in that** the transfer line (28) includes a substantially horizontal rigid main section (32) located in a water layer area where the dynamic loads are reduced and flexible and substantially vertical sections (30, 34) which link the ends of the main section (32) to the terminals (18, 22) and ensure the continuity of the transport of the liquid gas and the recovery of the dynamic loads, **in that** the main section (32) and the flexible sections (30, 34) include an internal pipeline (40, 42, 68) and an external casing (36, 38, 66) defining an annular space (44, 46, 49), **in that** the annular space (44, 46, 69) extends over the entire length of the transfer line (28), **in that** the annular space (44, 46, 69) is thermally insulated by thermal insulation means, and **in that** it further includes means to fill the annular space (44, 46, 69) with inert gas, notably with nitrogen.

2. The installation according to Claim 1, **characterised in that** the rigid main section (32) includes a bundle of flowlines arranged parallel to one another.

3. The installation according to Claim 2, **characterised in that** the bundle of flowlines includes a flowline for returning the gas to the gaseous state, which gas will migrate from said second tank (6) towards said first tank (18).

4. The installation according to one of Claims 1 to 3, **characterised in that** it includes verification means (90, 92) adapted to verify the impermeability of the casing (36, 38, 66) and/or of the flowline (40, 42, 68).

5. The installation according to Claim 4, **characterised in that** the verification means include a sensor (90) adapted to detect the pressure variation established in the annular space (44, 46, 69) and able to deliver an alarm signal when the pressure variation is above a predetermined value.

6. The installation according to Claim 4 or 5, **characterised in that** the verification means include a sensor adapted to detect the presence, in the annular space (44, 46, 69), of at least one of the components of the liquefied gas to be routed via the flowline (40, 42, 68), notably CH₄, or adapted to detect the level of inert gas in the annular space (44, 46, 69).

7. The installation according to any of Claims 1 to 6, **characterised in that** the rigid main section (32) is located in a water layer area in which the maximum speed of the water current is below 1 m/s, preferably below 0.5m/s.

8. The installation according to one of Claims 1 to 7, **characterised in that** said first and said second tanks (6,18) are spaced apart by a distance of over 300 metres, and preferably in the region of 1 nautical mile, during the transfer of the liquefied gas.

9. The installation according to one of the preceding claims, **characterised in that** said second terminal (22) is adapted to link the transfer line (28) to a loading flowline (24) provided with means (25) for connecting to the second tank (6) which is borne by a ship.

10. The installation according to any one of the preceding claims, **characterised in that** the annular space (44, 46, 69) is linked to evacuation means (86) adapted to keep this space (44, 46, 69) at a pressure lower than atmospheric pressure, notably at a pressure lower than 100 mbars, and in particular at a pressure of substantially 30 mbars.

11. The installation according to one of the preceding claims, **characterised in that** the internal flowline (68) of the main section (32) includes a metal rigid part (74), including, at at least one of its ends, a compensation bellows (76, 78), and **in that** the variation in length permitted by the bellows (76, 78) is at least the variation in length of the rigid part (74) under a variation in temperature between the temperature of the water and the temperature of the liquefied gas.

12. The installation according to any one of the preceding claims, **characterised in that** the rigid main section (32) is suspended from a balancing body (94) which is adapted to provide it with buoyancy or ballast.

13. The installation according to any one of the preceding claims, **characterised in that** the rigid main section (32) is suspended from two terminals (8, 22) or anchored to the sea-bed by a mooring line.

14. Use of an installation according to any one of the preceding claims to transfer liquefied gas from a first tank (18) to a second tank (6).
